# FASCICULE DE BREVET EUROPEEN

(11) **EP 4 290 040 B1**
(45) Date de publication et mention de la délivrance du brevet: **29.01.2025**
(21) Numéro de dépôt: 23177269.0
(22) Date de dépôt: 05.06.2023
(51) Int. Cl.: E06B 9/17, E06B 9/54, E06B 9/42

(54) **DISPOSITIF AMOVIBLE POUR VOLET ROULANT**
ABNEHMBARE VORRICHTUNG FÜR EINEN ROLLADEN
REMOVABLE DEVICE FOR ROLLER SHUTTER

(30) Priorité: 06.06.2022 FR 2205406
(43) Date de publication de la demande: 13.12.2023
(73) Titulaire: Valdebouze, Jean-François, 34500 Beziers (FR); Caridade, Antoine, 11590 Salleles d'Audes (FR)
(72) Inventeur: VALDEBOUZE, Jean -François, 34500 Béziers (FR); CARIDADE, Antoine, 11590 Sallèles d'Aude (FR)
(74) Mandataire: Oudin, Stéphane

(56) Documents cités:
- EP-A2- 1 748 143
- FR-A1- 3 115 809

## Description

### Domaine technique

La présente invention concerne le domaine des dispositifs occultants et en particulier le domaine des dispositifs pour l'installation de volets roulants en imposte.

### Technique antérieure

Dans le domaine de l'installation de volets roulants, il est connu d'installer un caisson contenant le volet et son mécanisme de roulement en imposte au-dessus d'une ouverture de type porte ou fenêtre. L'accès au mécanisme de roulement et au volet dans le cadre d'opérations de maintenance par exemple, se fait généralement par le bas du caisson. Ce type d'installation oblige un opérateur souhaitant effectuer la maintenance à intervenir par l'extérieur du bâtiment et à utiliser des outils d'intervention en hauteur (particulièrement pour les fenêtres aux étages). Par ailleurs, pour accéder au mécanisme, il est souvent nécessaire de démonter l'habillage du coffre. Ceci a pour inconvénient une perte de temps considérable pour l'opérateur et un risque de blessures par chute.

Le document EP 1748413 A3 décrit un dispositif selon le préambule de la revendication 1.

### Exposé de l'invention

Le but de la présente invention est donc de pallier les inconvénients précédemment cités en proposant un dispositif pour volet roulant amovible, d'installation simple, et accessible par l'intérieur d'un bâtiment à hauteur d'homme.

Conformément à l'invention, il est donc proposé un dispositif amovible pour volet roulant remarquable en ce qu'il comporte au moins :
- un coffre creux dans lequel est installé au moins un volet et des moyens permettant le roulement dudit volet autour d'un axe de roulement et présentant une fente s'étendant selon un axe parallèle audit axe de roulement et autorisant le passage dudit volet à l'extérieur du coffre, ledit coffre étant destiné à être installé dans une réservation de dimensions congruentes avec celui-ci, ménagée dans un mur de bâtiment et positionnée de sorte à surmonter un bâti d'une ouverture de type fenêtre ou porte séparant un espace extérieur au bâtiment d'un espace intérieur au bâtiment,
- des moyens de déplacement destinés à lier ledit coffre au mur et lui permettant de passer d'au moins une position dite de « mise en service » selon laquelle ledit coffre est dans la réservation et surmonte l'ouverture, à au moins une position dite de « maintenance » selon laquelle le coffre n'est pas dans l'encombrement de la réservation et est dans l'espace intérieur au bâtiment.

On appelle « volet roulant », un rideau opaque ou non. Il peut éventuellement être constitué d'un assemblage de lames généralement en métal, en plastique ou en bois, destiné à recouvrir une ouverture généralement vitrée de type fenêtre ou porte. Le terme « volet » pourra être utilisé pour désigner indifféremment un dispositif de type volet, moustiquaire ou store.

On appelle « fente », une ouverture allongée.

On appelle « réservation », une ouverture ménagée dans un mur pour recevoir une porte ou une fenêtre (appelée également embrasure).

On appelle « bâti » l'encadrement/le cadre/le dormant d'une ouverture vitrée de type porte ou fenêtre.

On appelle « espace intérieur du bâtiment », l'espace délimité par les murs du bâtiment lorsque toutes les portes et les fenêtres sont fermées.

On appelle « axe de roulement » l'axe de rotation du volet roulant.

De manière préférentielle, les moyens de déplacement comportent au moins : des moyens de coulissement destinés à lier par une liaison glissière ledit coffre au mur et permettant la translation dudit coffre d'au moins une position de « mise en service» à au moins une position de « maintenance » se trouvant dans l'espace intérieur au bâtiment, selon un axe perpendiculaire à l'axe de roulement, ledit moyen de coulissement comportant au moins des premiers moyens d'assemblage destinés à assembler lesdits moyens de coulissement au mur, et des seconds moyens d'assemblage destinés à assembler lesdits moyens de coulissement au coffre.

Le mur considéré est un mur du bâtiment présentant l'ouverture de type porte ou fenêtre. Ce mur sera considéré comme sensiblement vertical par rapport au sol qui est considéré comme sensiblement horizontal.

On appelle « moyens d'assemblage » des moyens utilisés pour lier de manière fixe ou mobile deux éléments. Ces deux éléments peuvent donc être liés de manière fixe, ils n'ont alors pas la possibilité d'être en mouvement l'un par rapport à l'autre (exemple fixation par moyens de type vis) ou mobile, ils sont articulés et peuvent donc être mis en mouvement l'un par rapport à l'autre (charnière par exemple).

De manière plus préférentielle, les moyens de coulissement consistent en un rail fixé par des premiers moyens d'assemblage au mur et en un coulisseau fixé par seconds moyens d'assemblage au coffre.

Dans un autre mode de réalisation, ledit coffre passe de ladite position de «mise en service » à ladite position de « maintenance » et de ladite position de «maintenance» à une seconde « position de maintenance » par des moyens de déplacement, lesdits moyens de déplacement étant des moyens aptes à permettre le passage du coffre de la position de « mise en service » à la position de « maintenance » par translation selon un axe perpendiculaire à l'axe de roulement, et aptes à permettre le passage dudit coffre de la position de « maintenance » à la seconde «position de maintenance» par translation selon un axe parallèle à l'axe de roulement, et en direction de l'ouverture.

Alternativement, lesdits moyens de déplacement sont aptes à permettre le passage dudit coffre de la position de « maintenance » à la seconde « position de maintenance » par rotation autour d'un axe parallèle à l'axe de roulement, et selon un angle supérieur ou égal à 90°.

Avantageusement, les moyens de déplacement sont un rail fixé par des premiers moyens d'assemblage au mur et un coulisseau assemblé par des seconds moyens d'assemblage au coffre, ledit coffre et ledit coulisseau coopérant de sorte à permettre une rotation dudit coffre autour d'un axe parallèle à l'axe de roulement, et selon un angle de 90°.

Préférentiellement, la fente est sur une face inférieure du coffre destinée à être en contact avec le bâti et en ce que ladite fente s'ouvre sur l'espace extérieur au bâtiment.

De manière avantageuse, le coffre présente deux faces opposées perpendiculaires à ladite face inférieure destinée à être en contact avec le mur et au moins une desdites deux faces est associée à des moyens de déplacement.

Le coffre a, préférentiellement, une forme générale parallélépipédique.

De manière préférée, le coffre présente au moins une paroi amovible de sorte à permettre l'accès au volet et aux moyens permettant le roulement.

### Description sommaire des figures

D'autres avantages et caractéristiques ressortiront de la description qui va suivre d'un mode d'exécution d'un dispositif amovible pour volet roulant selon l'invention, en référence aux figures annexées sur lesquelles :
[Fig 1] est une vue cavalière d'un dispositif amovible pour volet roulant conforme à l'invention en seconde installé sur un mur, en position de « maintenance ».
[Fig 2] est une vue en coupe du dispositif amovible pour volet roulant conforme à l'invention installé sur un mur, en position de « mise en service ».
[Fig 3] est une vue en coupe du dispositif amovible pour volet roulant conforme à l'invention installé sur un mur, en position de « maintenance ».
[Fig 4] est une vue en coupe du dispositif amovible pour volet roulant conforme à l'invention installé sur un mur, en seconde position de « maintenance ».

### Meilleure manière de réaliser l'invention technique

Conformément aux figures 1 à 4, il est donc décrit un dispositif amovible pour volet roulant 1 remarquable en ce qu'il comporte au moins :
- un coffre 2 creux dans lequel est installé au moins un volet et des moyens permettant le roulement dudit volet autour d'un axe de roulement R et présentant une fente 3 s'étendant selon un axe parallèle audit axe de roulement R et autorisant le passage dudit volet à l'extérieur du coffre 2, ledit coffre 2 étant destiné à être installé dans une réservation 10 de dimensions congruentes avec celui-ci, ménagée dans un mur 100 de bâtiment et positionnée de sorte à surmonter un bâti 110 d'une ouverture de type fenêtre ou porte séparant un espace extérieur au bâtiment d'un espace intérieur au bâtiment,
- des moyens de déplacement 20 destinés à lier ledit coffre 2 au mur 100 et lui permettant de passer d'au moins une position dite de « mise en service » selon laquelle ledit coffre 2 est dans la réservation 10 et surmonte l'ouverture, à au moins une position dite de « maintenance » selon laquelle le coffre 2 n'est pas dans l'encombrement de la réservation 10 et est dans l'espace intérieur au bâtiment.

La réservation 10 est de dimensions congruentes avec le coffre 2, c'est-à-dire qu'elle a des dimensions adaptées pour que le coffre 2 puisse se loger dans cette réservation 10.

Préférentiellement, le coffre 2 se loge de manière ajustée dans la réservation 10. La réservation 10 peut être traversante ou non. De manière avantageuse, la réservation 10 est installée du côté de l'espace intérieur.

Ce coffre 2 peut être en surépaisseur, en sous-épaisseur ou être au même niveau que la surface du mur 100 en position de « mise en service ».

A l'intérieur du coffre 2, il peut y avoir un compartiment avec un ou plusieurs volets (ou autres types d'équipements : stores, moustiquaires...) et leurs asservissements. Des joints périmétriques peuvent être installés aux différentes zones de contact entre le coffre 2 et le mur 100 ou le coffre 2 et le bâti 110 par exemple, afin d'assurer une étanchéité par rapport à l'espace extérieur.

Les moyens de déplacement 20 ont pour but de lier le coffre 2 au mur 100 tout en autorisant le mouvement du coffre 2 par rapport à celui-ci. Ils sont fixés sur n'importe quelle surface du coffre 2 et du mur 100 mais préférentiellement, au niveau des zones de contact entre le coffre 2 et le mur 100, à l'intérieur de la réservation 10. De manière préférée, les dimensions de la réservation 10 sont choisies pour accueillir de manière ajustée le coffre 2, et les moyens de déplacement 20.

En position de « maintenance », le coffre 2 est en dehors de l'encombrement de la réservation 10 c'est-à-dire qu'il est hors de la réservation 10.

Avantageusement, la réservation 10 est traversante. Elle peut être réalisée selon une technique d'isolation thermique par l'intérieur et peut être fermée du côté de l'espace extérieure par une plaque.

De manière préférentielle, les moyens de déplacement 20 comportent au moins: des moyens de coulissement destinés à lier par une liaison glissière ledit coffre 2 au mur 100 et permettant la translation dudit coffre 2 d'au moins une position de « mise en service» à au moins une position de « maintenance » se trouvant dans l'espace intérieur au bâtiment, selon un axe perpendiculaire à l'axe de roulement R, ledit moyen de coulissement comportant au moins des premiers moyens de d'assemblage destinés à assembler lesdits moyens de coulissement au mur 100, et des seconds moyens d'assemblage destinés à assembler lesdits moyens de coulissement au coffre 2.

De manière plus préférentielle, les moyens de coulissement consistent en un rail fixé par des premiers moyens d'assemblage au mur 100 et en un coulisseau fixé par seconds moyens d'assemblage au coffre 2. Tout autre moyen ou combinaison de moyens ayant cette fonction sont envisageables. Ils permettent de faire bouger en translation le coffre 2 selon un axe sensiblement horizontal. Les premiers moyens d'assemblage sont par exemple, une plaque métallique ou flasque fixé au mur 100 par des moyens de type vis. Les seconds moyens d'assemblage sont par exemple, de type collage, clips ou une combinaison de ces moyens.

Dans un autre mode de réalisation, ledit coffre 2 passe de ladite position de «mise en service » à ladite position de « maintenance » et de ladite position de «maintenance» à une seconde « position de maintenance » par des moyens de déplacement, lesdits moyens de déplacement étant des moyens aptes à permettre le passage du coffre 2 de la position de « mise en service » à la position de « maintenance» par translation selon un axe perpendiculaire à l'axe de roulement R, et aptes à permettre le passage dudit coffre 2 de la position de « maintenance » à la seconde «position de maintenance» par translation selon un axe parallèle à l'axe de roulement R et en direction de l'ouverture.

Ces types de déplacements particuliers ont pour avantage de permettre de dégager le coffre 2 de l'encombrement de la réservation 10 par une première translation puis de faire descendre le coffre 2 en hauteur pour permettre une maintenance facile, sans être gêné par le plancher ou le plafond au-dessus de la réservation 10 et sans avoir besoin d'utiliser des outils d'intervention en hauteur. Ces moyens de déplacements peuvent être des glissières télescopiques combinées par exemple. Tout autre moyen ou combinaison de moyens ayant cette fonction sont envisageables ici.

Alternativement, lesdits moyens de déplacement 20 sont aptes à permettre le passage dudit coffre 2 de la position de « maintenance » à la seconde « position de maintenance » par rotation autour d'un axe parallèle à l'axe de roulement R et selon un angle supérieur ou égal à 90°. Ces types de déplacements particuliers ont pour avantage de permettre de dégager le coffre 2 de l'encombrement de la réservation 10 par une première translation puis de faire descendre le coffre 2 en hauteur. Ceci a pour but de faciliter l'accès à une partie spécifique du coffre 2 et de permettre une intervention à hauteur d'homme. Par exemple, si le coffre 2 présente une trappe amovible d'accès au volet et à son mécanisme de roulement dans une zone particulière, l'angle de rotation peut être choisi pour qu'en seconde position de « maintenance » cette trame soit face à l'utilisateur. Ces moyens de rotation peuvent être un axe de pivot situé sur la glissière par exemple. Tout autre moyen ou combinaison de moyens ayant cette fonction sont envisageables ici.

Avantageusement, les moyens de déplacement 20 sont un rail fixé par des premiers moyens d'assemblage au mur 100 et un coulisseau assemblé par des seconds moyens d'assemblage au coffre 2, ledit coffre 2 et ledit coulisseau coopérant de sorte à permettre une rotation dudit coffre 2 autour d'un axe parallèle à l'axe de roulement R, et selon un angle de 90°. L'avantage de ce moyen de déplacement est qu'il permet avec une structure simple d'assurer à la fois la translation et la rotation du coffre. D'autres moyens 20 peuvent être utilisés pour réaliser ces deux fonctions comme par exemple, un système avec des charnières spéciales. Tout autre moyen ou combinaison de moyens ayant cette fonction sont envisageables ici.

Préférentiellement, la fente 3 est sur une face inférieure du coffre 2 destinée à être en contact avec le bâti 110 et ladite fente 3 s'ouvre sur l'espace extérieur au bâtiment. La fente s'étend selon un axe parallèle à l'axe de roulement R. Elle autorise le passage et le déroulement simultanée ou non, sur glissières simples ou doubles par exemple, d'équipements de type volet, store, ou moustiquaire pour la protection solaire ou antiparasites.

De manière avantageuse, le coffre 2 présente deux faces opposées perpendiculaires à ladite face inférieure destinées à être en contact avec le mur 100 et au moins une desdites deux faces présente des moyens de déplacement 20.

Le coffre 2 a, préférentiellement, une forme générale parallélépipédique. Le coffre 2 peut également présenter une forme de tiroir.

Les parois du coffre 2 sont préférentiellement conçues dans un matériau thermo-acoustique de manière à assurer une bonne isolation thermique du bâtiment et de réduire les nuisances sonores venant de l'extérieur du bâtiment. Pour limiter les pertes thermiques, le coffre 2 peut être isolé avec de la laine de roche ou de verre.

De manière préférée, le coffre 2 présente au moins une paroi amovible de sorte à permettre l'accès au volet et aux moyens permettant le roulement. Cette paroi amovible permet d'accéder au volet et à ses moyens de roulement pour leur réparation ou leur remplacement par un opérateur chargé de la maintenance.

Le dispositif 1 selon l'invention peut être utilisé avec un système store/volet connecté, commandant conjointement l'ouverture et la fermeture d'un store d'une part et d'un volet d'autre part, de nuit comme de jour, en fonction des températures et des conditions d'ensoleillement, de manière à maintenir une bonne isolation thermique du bâtiment.

L'invention concerne également un ensemble comportant un dispositif amovible pour volet roulant 1 tel que décrit précédemment, une réservation 10 traversante dans un mur 100 de bâtiment et une ouverture sur laquelle est installé un bâti 110 de porte ou de fenêtre.

Enfin, il va de soi que les exemples de dispositifs 1 conformes à l'invention, qui viennent d'être décrits ne sont que des illustrations particulières, en aucun cas limitatives de l'invention.

## Revendications

1. Dispositif amovible pour volet roulant (1) comportant au moins :
- un coffre (2) creux dans lequel est installé au moins un volet et des moyens permettant le roulement dudit volet autour d'un axe de roulement (R) et présentant une fente (3) s'étendant selon un axe parallèle audit axe de roulement (R) et autorisant le passage dudit volet à l'extérieur du coffre (2), ledit coffre (2) étant destiné à être installé dans une réservation (10) de dimensions congruentes avec celui-ci, ménagée dans un mur (100) de bâtiment et positionnée de sorte à surmonter un bâti (110) d'une ouverture de type fenêtre ou porte séparant un espace extérieur au bâtiment d'un espace intérieur au bâtiment,
- des moyens de déplacement (20) destinés à lier ledit coffre au mur (100) et lui permettant de passer d'au moins une position dite de « mise en service » selon laquelle ledit coffre (2) est dans la réservation (10) et surmonte l'ouverture, à au moins une position dite de « maintenance » selon laquelle le coffre (2) n'est pas dans l'encombrement de la réservation (10) et est dans l'espace intérieur au bâtiment,
**caractérisé en ce que** les moyens de déplacement (20) comportent au moins : des moyens de coulissement destinés à lier par une liaison glissière ledit coffre (2) au mur (100) et permettant la translation dudit coffre (2) de la au moins une position de « mise en service » à la au moins une position de « maintenance » se trouvant dans
l'espace intérieur au bâtiment, selon un axe perpendiculaire à l'axe de roulement (R), ledit moyen de coulissement comportant au moins des premiers moyens d'assemblage destinés à assembler lesdits moyens de coulissement au mur (100), et des seconds moyens d'assemblage destinés à assembler lesdits moyens de coulissement au coffre (2).

2. Dispositif amovible pour volet roulant (1) selon la revendication 1, **caractérisé en ce que** les moyens de coulissement consistent en un rail fixé par des premiers moyens d'assemblage au mur (100) et en un coulisseau fixé par seconds moyens d'assemblage au coffre (2).

3. Dispositif amovible pour volet roulant (1) selon la revendication 1, **caractérisé en ce que** ledit coffre (2) passe de ladite position de « mise en service » à ladite position de « maintenance » et de ladite position de « maintenance » à une seconde « position de maintenance » par des moyens de déplacement (20), lesdits moyens de déplacement (20) étant des moyens aptes à permettre le passage du coffre (2) de la position de « mise en service » à la position de « maintenance » par translation selon un axe perpendiculaire à l'axe de roulement (R) et aptes à permettre le passage dudit coffre (2) de la position de « maintenance » à la seconde « position de maintenance » par translation selon un axe parallèle à l'axe de roulement (R) et en direction de l'ouverture.

4. Dispositif amovible pour volet roulant (1) selon la revendication précédente, **caractérisé en ce que** lesdits moyens de déplacement (20) sont aptes à permettre le passage dudit coffre (2) de la position de « maintenance » à la seconde position de maintenance » par rotation autour d'un axe parallèle à l'axe de roulement (R) et selon un angle supérieur ou égal à 90°.

5. Dispositif amovible pour volet roulant (1) selon la revendication précédente, **caractérisé en ce que** les moyens de déplacement (20) sont un rail fixé par des premiers moyens d'assemblage au mur (100) et un coulisseau assemblé par des seconds moyens d'assemblage au coffre (2), ledit coffre (2) et ledit coulisseau coopérant de sorte à permettre une rotation dudit coffre (2) autour d'un axe parallèle à l'axe de roulement (R), et selon un angle de 90°.

6. Dispositif amovible pour volet roulant (1) selon l'une quelconque des revendications précédentes, **caractérisé en ce que** la fente (3) est sur une face inférieure du coffre (2) destinée à être en contact avec le bâti (110) et **en ce que** ladite fente (3) s'ouvre sur l'espace extérieur au bâtiment.

7. Dispositif amovible pour volet roulant (1) selon la revendication précédente, **caractérisé en ce que** le coffre (2) présente deux faces opposées perpendiculaires à ladite face inférieure destinées à être en contact avec le mur (100) et **en ce qu'**au moins une desdites deux faces présente des moyens de déplacement.

8. Dispositif amovible pour volet roulant (1) selon l'une quelconque des revendications précédentes, **caractérisé en ce que** le coffre (2) a une forme générale parallélépipédique.

9. Dispositif amovible pour volet roulant (1) selon l'une quelconque des revendications précédentes, **caractérisé en ce que** le coffre (2) présente au moins une paroi amovible de sorte à permettre l'accès au volet et aux moyens permettant le roulement.

10. Dispositif amovible pour volet roulant (1) selon l'une quelconque des revendications précédentes, **caractérisé en ce que** le coffre (2) comprend un compartiment avec un ou plusieurs volets.

## Patentansprüche

1. Abnehmbare Vorrichtung für einen Rollladen (1), die mindestens beinhaltet:
- einen hohlen Kasten (2), in dem mindestens ein Fensterladen und Mittel installiert sind, die das Abrollen des Fensterladens um eine Abrollachse (R) erlauben und einen Schlitz (3) aufweisen, der sich entlang einer parallelen Achse zur Abrollachse (R) erstreckt und den Durchgang des Fensterladens nach außerhalb des Kastens (2) ermöglicht, wobei der Kasten (2) dazu bestimmt ist, in einer Aussparung (10) mit Abmessungen installiert zu werden, die mit diesem übereinstimmen, die in einer Gebäudewand (100) vorgesehen und positioniert ist, um über einem Gestell (110) einer Öffnung vom Typ Fenster oder Tür, die einen Raum außerhalb des Gebäudes von einem Raum innerhalb des Gebäudes trennt, zu stehen,
- Verschiebemittel (20), die dazu bestimmt sind, den Kasten mit der Wand (100) zu verbinden und es ihm erlauben, von mindestens einer sogenannten "Inbetriebnahme"-Position, in der sich der Kasten (2) in der Aussparung (10) befindet und über der Öffnung steht, in mindestens eine sogenannte "Wartungs "- Position überzugehen, in der sich der Kasten (2) nicht im Baumaß der Aussparung (10) befindet und sich im Raum innerhalb des Gebäudes befindet,
**dadurch gekennzeichnet, dass** die Verschiebemittel (20) mindestens beinhalten: Gleitmittel, die dazu bestimmt sind, den Kasten (2) durch eine Gleitschienenverbindung mit der Wand (100) zu verbinden und die Translation des Kastens (2) von der mindestens einen "Inbetriebnahme"-Position
in die mindestens eine "Wartungs"-Position, die sich im Raum innerhalb des Gebäudes befindet, entlang einer Achse senkrecht zur Abrollachse (R) zu erlauben, wobei das Gleitmittel mindestens erste Mittel zum Zusammenfügen beinhaltet, die dazu bestimmt sind, die Gleitmittel mit der Wand (100) zusammenzufügen, und zweite Mittel zum Zusammenfügen, die dazu bestimmt sind, die Gleitmittel mit dem Kasten (2) zusammenzufügen.

2. Abnehmbare Vorrichtung für einen Rollladen (1) nach Anspruch 1, **dadurch gekennzeichnet, dass** die Gleitmittel aus einer Schiene bestehen, die durch erste Mittel zum Zusammenfügen an der Wand (100) fixiert ist, und aus einem Schieber, der durch zweite Mittel zum Zusammenfügen am Kasten (2) fixiert ist.

3. Abnehmbare Vorrichtung für einen Rollladen (1) nach Anspruch 1, **dadurch gekennzeichnet, dass** der Kasten (2) von der "Inbetriebnahme"-Position in die "Wartungs"-Position und von der "Wartungs"-Position in eine zweite "Wartungs"-Position durch Verschiebemittel (20) übergeht, wobei die Verschiebemittel (20) Mittel sind, die imstande sind, den Übergang des Kastens (2) von der "Inbetriebnahme"-Position in die "Wartungs"-Position durch Translation entlang einer Achse senkrecht zur Abrollachse (R) zu erlauben, und imstande sind, den Übergang des Kastens (2) von der "Wartungs"-Position in die zweite "Wartungs"-Position durch Translation entlang einer Achse parallel zur Abrollachse (R) und in Richtung der Öffnung zu erlauben.

4. Abnehmbare Vorrichtung für einen Rollladen (1) nach dem vorstehenden Anspruch, **dadurch gekennzeichnet, dass** die Verschiebemittel (20) imstande sind, den Übergang des Kastens (2) von der "Wartungs"-Position in die zweite "Wartungs"-Position durch Drehen um eine Achse parallel zur Abrollachse (R) und gemäß einem Winkel größer oder gleich 90° zu erlauben.

5. Abnehmbare Vorrichtung für einen Rollladen (1) nach dem vorstehenden Anspruch, **dadurch gekennzeichnet, dass** die Verschiebemittel (20) eine Schiene, die durch erste Mittel zum Zusammenfügen an der Wand (100) fixiert ist, und ein Schieber sind, der durch zweite Mittel zum Zusammenfügen am Kasten (2) zusammengefügt ist, wobei der Kasten (2) und der Schieber zusammenwirken, um ein Drehen des Kastens (2) um eine Achse parallel zur Abrollachse (R) und gemäß einem Winkel von 90° zu erlauben.

6. Abnehmbare Vorrichtung für einen Rollladen (1) nach einem der vorstehenden Ansprüche, **dadurch gekennzeichnet, dass** sich der Schlitz (3) an einer Unterseite des Kastens (2) befindet, die dazu bestimmt ist, in Kontakt mit dem Gestell (110) zu sein, und dadurch, dass sich der Schlitz (3) zum Raum außerhalb des Gebäudes öffnet.

7. Abnehmbare Vorrichtung für einen Rollladen (1) nach dem vorstehenden Anspruch, **dadurch gekennzeichnet, dass** der Kasten (2) zwei gegenüberliegende Seiten senkrecht zur Unterseite aufweist, die dazu bestimmt sind, in Kontakt mit der Wand (100) zu sein, und dadurch, dass mindestens eine der beiden Seiten Verschiebemittel aufweist.

8. Abnehmbare Vorrichtung für einen Rollladen (1) nach einem der vorstehenden Ansprüche, **dadurch gekennzeichnet, dass** der Kasten (2) eine allgemeine Form eines Quaders aufweist.

9. Abnehmbare Vorrichtung für einen Rollladen (1) nach einem der vorstehenden Ansprüche, **dadurch gekennzeichnet, dass** der Kasten (2) mindestens eine abnehmbare Wand aufweist, um den Zugang zum Fensterladen und zu den Mitteln zu erlauben, die das Abrollen erlauben.

10. Abnehmbare Vorrichtung für einen Rollladen (1) nach einem der vorstehenden Ansprüche, **dadurch gekennzeichnet, dass** der Kasten (2) ein Fach mit einem oder mehreren Fensterläden umfasst.

## Claims

1. A removable device for roller shutter (1) including at least:
- a hollow box (2) in which at least one shutter and means enabling rolling of said shutter about a rolling axis (R) are installed and having a slot (3) extending according to an axis parallel to said rolling axis (R) and enabling the switch of said shutter outside the box (2), said box (2) being intended to be installed in a recess (10) with dimensions congruent therewith, formed in a building wall (100) and positioned so as to surmount a frame (110) of a window or door type opening separating a space outside the building from a space inside the building,
- actuation means (20) intended to connect said box to the wall (100) and enabling it to switch from at least one so-called "commissioning" position according to which said box (2) is in the recess (10) and surmounts the opening, into at least one so-called "maintenance" position according to which the box (2) is not within the bulk of the recess (10) and is in the space inside the building,
**characterised in that** the actuation means (20) include at least: sliding means intended to connect said box (2) to the wall (100) via a slide connection and enabling the translation of said box (2) from the at least one
"commissioning" position in 1a into at least one "maintenance" position located in the space inside the building, according to an axis perpendicular to the rolling axis (R), said sliding means including at least first assembly means intended to assemble said sliding means to the wall (100), and second assembly means intended to assemble said sliding means to the box (2).

2. The removable device for roller shutter (1) according to claim 1, **characterised in that** the sliding means consist of a rail fastened by first assembly means to the wall (100) and of a slider fastened by second assembly means to the box (2).

3. The removable device for roller shutter (1) according to claim 1, **characterised in that** said box (2) switches from said "commissioning" position into said "maintenance" position and from said "maintenance" position into a second "maintenance position" by actuation means (20), said actuation means (20) being means able to enable the switch of the box (2) from the "commissioning" position into the "maintenance" position by translation according to an axis perpendicular to the rolling axis (R) and able to enable the switch of said box (2) from the "maintenance" position into the second "maintenance position" by translation according to an axis parallel to the rolling axis (R) and in the direction of the opening.

4. The removable device for roller shutter (1) according to the preceding claim, **characterised in that** said actuation means (20) are able to enable the switch of said box (2) from the "maintenance" position into the second maintenance position by rotation about an axis parallel to the rolling axis (R) and according to an angle larger than or equal to 90°.

5. The removable device for roller shutter (1) according to the preceding claim, **characterised in that** the actuation means (20) consist of a rail fastened by first assembly means to the wall (100) and of a slider assembled by second assembly means to the box (2), said box (2) and said slider cooperating so as to enable a rotation of said box (2) about an axis parallel to the rolling axis (R), and according to an angle of 90°.

6. The removable device for roller shutter (1) according to any one of the preceding claims, **characterised in that** the slot (3) is on a lower face of the box (2) intended to be in contact with the frame (110) and **in that** said slot (3) opens onto the space outside the building.

7. The removable device for roller shutter (1) according to the preceding claim, **characterised in that** the box (2) has two opposite faces perpendicular to said lower face intended to be in contact with the wall (100) and **in that** at least one of said two faces has actuation means.

8. The removable device for roller shutter (1) according to any one of the preceding claims, **characterised in that** the box (2) has a parallelepiped general shape.

9. The removable device for roller shutter (1) according to any one of the preceding claims, **characterised in that** the box (2) has at least one removable wall so as to enable access to the shutter and to the means enabling rolling thereof.

10. The removable device for roller shutter (1) according to any one of the preceding claims, **characterised in that** the box (2) comprises a compartment with one or more shutter(s).
